# FASCICULE DE BREVET EUROPEEN

(11) **EP 1 722 066 B1**
(45) Date de publication et mention de la délivrance du brevet: **02.10.2013**
(21) Numéro de dépôt: 06370015.7
(22) Date de dépôt: 05.05.2006
(51) Int. Cl.: E06B 9/86, E06B 9/171

(54) **Volet roulant présentant un verrou de fixation du tablier**
Rolladen mit Vorrichtung zum Sichern eines Verschlusses
Roller shutter comprising a device for securing the shutter

(30) Priorité: 11.05.2005 FR 0504736
(43) Date de publication de la demande: 15.11.2006
(73) Titulaire: Deprat Jean SA, 59115 Leers (FR)
(72) Inventeur: Couturier, Régis, 59115 Leers (FR); Prouvost, Frédéric, 59115 Leers (FR)
(74) Mandataire: Boubal, Denis Henri Jacques

(56) Documents cités:
- EP-A- 0 833 035
- EP-A- 1 233 141

## Description

L'invention est relative à un volet roulant de protection pour ouverture, constitué essentiellement par un tablier, guidé, au moins dans un cadre placé dans ladite ouverture. Elle trouvera notamment son application dans le bâtiment lors de son utilisation de volet pour protéger les portes, les fenêtres ou autres.

Dans le domaine des volets roulants, le tablier est abaissé ou relevé par des dispositifs de commande. Néanmoins, l'espace libre entre l'extrémité supérieure des coulisses du tablier et le tambour constitue une zone d'enroulement où le tablier n'est plus guidé.

De ce fait, lorsque le tablier est en position baissée, on constate qu'il est possible de relever le tablier d'une certaine hauteur en agissant directement sur ce dernier, la partie supérieure du tablier ondulant dans la zone d'enroulement.

On connaît alors des attaches, appelées dispositifs de verrouillage, aptes à relier le tambour d'enroulement et la partie supérieure du tablier. Lorsque le tablier de volet roulant est en position basse, ces attaches se rigidifient pour empêcher tout relevage involontaire ou intempestif du tablier.

On connaît par exemple du document FR-2.584.130 une attache constituée par des lames rigides, notamment plastiques, contigües et parallèles. Ces lames sont assujetties transversalement à au moins un élément souple élastique. Les lames rigides constituent alors des moyens d'arc-boutement qui permettent de rigidifier l'attache pour un certain rayon de courbure.

Cette attache est généralement fixée entre la dernière lame supérieure du tablier de volet roulant et le tambour. Néanmoins, pour pouvoir fonctionner correctement, la dimension de l'attache doit être déterminée en fonction du déport vertical et horizontal séparant la dernière lame supérieure du tablier et le tambour d'enroulement.

Or, cette dimension est une variable qui dépend de la position finale de la lame supérieure du tablier lorsque ce dernier est abaissé. Toutefois, cette position est difficilement maîtrisable car elle dépend à la fois du pas des lames du tablier et de la hauteur de la fenêtre à protéger.

Par ailleurs, le déport peut également dépendre d'autres paramètres, tels que de la taille du coffre de volet roulant utilisé, du rayon du tambour de volet roulant, etc.

Aussi, l'installation d'une telle attache à un volet roulant nécessite une phase de réglage au cours de laquelle le technicien va devoir fixer une longueur d'attache adaptée pour que cette dernière soit effective lorsque le tablier est en position basse.

On connaît du document EP-1.233.141 une attache anti-relevage pour volet roulant, constituée d'une pièce en matière plastique, qui au repos présente un profil courbe sensiblement en arc de cercle et dans laquelle est ménagée au moins une gorge transversale débouchant dans l'extrados de la pièce. La gorge transversale délimite une zone d'articulation flexible de plus faible épaisseur, les parties de ladite pièce de part et d'autre de la gorge formant deux maillons rigides.

On connaît du document EP-0.833.035 un verrou pour volet roulant comportant un ensemble d'au moins deux maillons articulés entre eux par un système de glissière. L'amplitude de la course entre les deux maillons est réglée par un système d'échappement formé par une barrette, articulée à l'une des extrémités de l'un des maillons et coopérant au niveau de l'autre maillon.

Le but de la présente invention est de proposer un volet roulant de protection pour ouverture qui puisse pallier aux différents inconvénients cités ci-dessus et qui empêchent des manoeuvres non autorisées lorsque le volet roulant est en position fermée.

Un autre but de l'invention est de proposer un volet roulant muni d'au moins une attache qui ne nécessite aucune phase de réglage lors de son installation.

Un autre but de l'invention est de proposer un volet roulant muni d'une attache standard qui puisse s'adapter aux différentes dimensions notamment de coffre de volet roulant.

D'autres buts et avantages de la présente invention apparaîtront au cours de la description qui va suivre, qui n'est cependant donnée qu'à titre indicatif et qui n'a pas pour but de la limiter.

L'invention concerne un volet roulant de protection pour ouverture, constitué essentiellement par un tablier articulé, et un tambour récepteur, ledit tablier étant guidé au moins en partie dans un cadre placé dans ladite ouverture, apte à s'enrouler autour du tambour récepteur et apte à être bloqué en rotation, ledit volet roulant présentant au moins une attache prévue entre un point d'accroche du tambour et la partie supérieure du tablier, ladite attache étant constituée par des lames rigides contiguës, disposées parallèles, liées entre elles par des moyens de liaison souple, permettant à ladite attache de s'enrouler autour du tambour lorsque le tablier est en position haute et de se rigidifier en un certain rayon de courbure lorsque le tablier est en position basse, afin d'empêcher tout relevage involontaire ou intempestif de ce dernier.

Selon l'invention :
- l'attache présente une longueur égale ou supérieure à la distance de montage séparant le point d'accroche du tambour et ladite partie supérieure du tablier lorsque ce dernier est en position basse,
- l'attache présente en outre des moyens de réglage pour adapter automatiquement une dimension adéquate de ladite attache entre ledit point d'accroche et ladite partie supérieure du tablier lorsque ce dernier est en position basse,
- lesdits moyens de réglage sont constitués, au niveau du point d'accroche, par des moyens de blocage unidirectionnel aptes à bloquer l'attache pour unedite longueur d'attache adéquate lorsque le tambour est actionné en rotation dans le sens de déroulement du tablier, et aptes à glisser sous l'action du poids du tablier lorsque le tambour est actionné en rotation dans le sens d'enroulement du tablier, lesdits moyens de blocage unidirectionnel étant constitués par un cavalier de fixation assujetti audit tambour et une denture transversale disposée longitudinalement à l'attache sur lesdites lames rigides, ledit cavalier étant apte à coopérer avec une denture transversale,
- l'extrémité supérieure de l'attache présentant des moyens de butée aptes à coopérer directement ou indirectement avec le tambour au niveau du point d'accroche de telle façon à permettre le relevage du tablier lorsque le tambour est actionné en rotation dans le sens d'enroulement.

L'invention sera mieux comprise à la lecture de la description suivante accompagnée des dessins qui en font partie intégrante.
La figure 1 est une vue en perspective d'un volet roulant conforme à l'invention, le tablier étant en position basse.
La figure 2 est une vue de côté d'un volet roulant, tel qu'illustré à la figure 1, le tablier de volet roulant étant en position basse, le tambour de volet roulant continuant sa rotation dans le sens de déroulement.
La figure 3 est une vue de côté d'un volet roulant, tel qu'illustré à la figure 2, l'attache étant bloquée par le tambour d'enroulement.
La figure 4 est une vue de côté d'un volet roulant, tel qu'illustré à la figure1, en phase d'enroulement.
Les figures 5 et 6 sont des vues en perspective d'un volet roulant conforme à l'invention, selon un second mode de réalisation.
La figure 7 est une vue en coupe d'un volet roulant conforme à l'invention, selon un troisième mode de réalisation.
La figure 8 est une vue en coupe d'un volet roulant conforme à l'invention, selon un quatrième mode de réalisation.
La figure 9 est une vue en perspective d'un volet roulant conforme à l'invention selon un cinquième mode de réalisation.

L'invention concerne un volet roulant de protection pour ouverture, constitué essentiellement par un tablier 1 articulé notamment constitué de lames articulées entre elles.

Le tablier est guidé, au moins en partie dans un cadre placé dans ladite ouverture, apte à s'enrouler autour d'un tambour récepteur 3 et apte à être bloqué en rotation.

Ledit volet roulant présente au moins une attache 4 prévue entre un point d'accroche 5 du tambour 4 et la partie supérieure 6 du tablier. Ladite attache 4 présente, d'une part, des moyens d'articulation 7 pour s'enrouler autour dudit tambour 4 lorsque le tablier est en position haute et, d'autre part, des moyens, notamment d'arc-boutement, pour se rigidifier en un certain rayon de courbure lorsque le tablier 1 est en position basse, afin d'empêcher tout relevage involontaire ou intempestif de ce dernier.

II est à noter que l'attache 4 peut se rigidifier, le cas échéant, pour un rayon de courbure infini, constituant ainsi une droite, et ne pas être nécessairement une courbe concave ou convexe.

Tel qu'illustré à la figure 1, le tambour récepteur 3 peut être notamment monté en rotation entre deux joues 13 aptes à fermer un coffre de volet roulant. Ces joues 13 peuvent être notamment fixées aux coulisses 14, encore appelées glissières, constituant ledit cadre placé dans l'ouverture à protéger, au moyen d'une patte, non illustrée, apte à coopérer dans un logement longitudinal des coulisses 14.

Un guide lame 15, encore appelé tulipe, peut être prévu pour guider les lames du tablier 1 au niveau de l'extrémité supérieure des coulisses 14.

Selon l'invention, l'attache présente une longueur égale ou supérieure à la distance de montage séparant ledit point d'accroche 5 du tambour 3 et ladite partie supérieure 6 du tablier 1 lorsque ce dernier est en position basse.

En outre, l'attache présente des moyens de réglage pour adapter automatiquement une dimension adéquate de ladite attache entre ledit point d'accroche 5 et ladite partie supérieure du tablier lorsque ce dernier est en position basse.

On entend par dimension adéquate, la longueur efficace de l'attache nécessaire pour que cette dernière se rigidifie et notamment s'arc-boute parfaitement lorsque le tablier est en position basse.

Selon un mode de réalisation, les moyens de réglage sont constitués, au niveau du point d'accroche 5, par des moyens 10, 11 de blocage unidirectionnel, aptes à bloquer l'attache pour unedite dimension adéquate de ladite attache lorsque le tambour est actionné en rotation dans le sens de déroulement du tablier et apte à glisser, sous l'action du poids du tablier 1, lorsque le tambour 4 est actionné en rotation dans le sens d'enroulement du tablier 1.

Tels qu'illustrés aux figures, les moyens de blocage unidirectionnels sont constitués par un cavalier de fixation 10 assujetti audit tambour 3, apte à coopérer avec une denture transversale 11 disposée longitudinalement à l'attache 4.

Telle qu'illustrée aux figures 1 à 7 et 9, la denture transversale 1 est disposée sur le dos de l'attache 4, côté opposé au tambour 3.

Le cavalier de fixation 10 présente au moins une aile de retour 17 apte à glisser ou à se bloquer suivant le sens de déplacement de l'attache 4, avec la denture transversale 11.

Selon un autre mode de réalisation illustré à la figure 8, la denture transversale 11 est disposée sur la surface concave de l'attache, côté tambour 3. Dans ce cas, l'aile de retour 17 contraint élastiquement la denture 11 à venir coopérer avec une dent 26, notamment conforme, du cavalier 10.

Tel qu'illustré aux figures 5 et 6 notamment le cavalier 10 est constitué par deux éléments de fixation 23. Chaque élément de fixation 23 peut présenter une partie inférieure 18 apte à coulisser dans un rail en Ω du tambour 3.

Les deux éléments de fixation 23 sont insérés dans le rail 19 à chacune des extrémités du tambour et sont translatés pour venir en prise avec l'attache 4. Les éléments de fixation 23 présentent chacun une partie supérieure en L couché constituant ladite aile de retour 17 apte à venir coopérer avec le dos de l'attache 4.

Le tambour 3 peut être obtenu à partir d'un feuillard métallique après plusieurs opérations de pliage successifs permettant notamment de réaliser ledit rail en Ω 19.

Lorsque le tambour 3 ne présente pas de conformation en queue d'aronde, les deux éléments de fixation 23 peuvent être fixés aux extrémités du tambour 3 au moyen de bague 25. Tel qu'illustrés à la figure 9, unedite bague 25 présente une protubérance 29 à fonction de clavette, apte à coopérer avec une rainure longitudinale 27 au tambour 3, afin d'assujettir en rotation ladite bague 25 au tambour 3.

Chaque bague 25 présente également une languette 28 de longueur sensiblement égale à la longueur du tambour et présentant à son extrémité un clip de fixation 30 apte à coopérer avec une partie complémentaire 31 sur l'autre bague.

Telles qu'illustrées aux figures 2 et 3, les dents 12 constituant la denture transversale 11 présentent une section triangulaire orthogonale ou encore une section en forme de rochet. Aussi, tel qu'illustré à la figure 2, lorsque le tablier 1 est en position basse, le tambour 3 continue sa rotation un bref instant jusqu'à ce que le cavalier 10 vienne se bloquer, tel qu'illustré à la figure 3 sur la dent 12 le plus favorable au blocage.

L'extrémité supérieure de l'attache 4 présente en outre des moyens de butée 8 aptes à coopérer directement ou indirectement avec le tambour 3, au niveau du point d'accroche 5 pour permettre le relevage du tablier lorsque le tambour 3 est actionné dans le sens d'enroulement.

Tels qu'illustrés à la figure 1 ou aux figures 5 et 6, les moyens de butée sont constitués par des saillies, notamment latérales à l'attache 4, aptes à coopérer le cavalier 10, notamment au niveau d'unedite aile 17.

Aussi, lorsque le tablier 1 est en position basse et que le tambour 3 est actionné en rotation dans le sens d'enroulement, l'attache 4 glisse dans le cavalier 10 jusqu'à ce que ce dernier entre en contact avec les saillies des moyens de butée 8. Dès lors, le tablier 1 est entraîné en montée par la rotation du tambour 4. L'attache ainsi que les lames du tablier s'enroulent alors autour du tambour 3 tel qu'illustré à la figure 4.

Telle qu'illustrée aux figures 1 à 7 et 9, l'attache est constituée par une pluralité de lames rigides 41 contigües et disposées parallèles, liées entre elles par des moyens de liaisons 7' souples. Ces lames rigides constituent des moyens d'arc-boutement qui permettent à l'attache de se rigidifier pour un certain rayon de courbure lorsque le tablier 1 est en position basse.

Selon un premier mode de réalisation illustré aux figures, lesdites lames rigides 41 ainsi que les moyens de liaison 7' constituent un élément monolithique, les moyens de liaison 7' étant réalisés dans la masse au moyen d'évidements constituant des affaiblissements de section. Dans ce mode de réalisation, l'attache est réalisée en matière plastique notamment par les procédés de moulage par injection.

Selon un autre mode de réalisation, les lames rigides 41 contigües sont assujetties à au moins un élément souple rapporté.

Dans ce mode de réalisation, les lames rigides 41, notamment en matière plastique, sont assujetties transversalement à au moins une lame élastique. Les lames rigides 41 peuvent être fixées à ladite au moins une lame élastique par tout moyen et notamment au moyen de rivets.

Telle qu'illustrée aux figures 2 et 3, selon un premier mode de réalisation, chaque lame rigide 41 forme une dent 12 de la denture transversale 11.

Selon un second mode de réalisation illustré aux figures 5 et 6, chaque lame rigide 41 constitue plusieurs dents 12.

Par ailleurs, toujours aux figures 5 et 6, les lames 41 de l'attache 4 présentent, au niveau d'une zone dorsale ne coopérant pas avec l'aile de retour 17 des éléments de fixation 23 constituant le cavalier 10, une portion centrale 20 sans denture. La position centrale 20 permet de protéger les premières lames du tablier qui s'enroulent du marquage des dents 12. Cette portion centrale 20 permet également d'augmenter la surface de contact entre chaque lame 41 voisine, et ainsi permet de favoriser le phénomène d'arc-boutement.

La figure 7 illustre un troisième mode de réalisation d'une attache conforme à l'invention, dans lequel, la denture transversale 11 est constituée par de simples saillies 12. Le cavalier 10 présente alors au niveau de l'aile de retour 17 un pan oblique afin de bloquer ou d'autoriser le glissement de l'attache 4.

L'extrémité inférieure de l'attache 4 présente des moyens de fixation 9 aptes à coopérer, notamment par crochet, avec des moyens complémentaires de la partie supérieure du tablier 1.

Lesdits moyens de fixation 9 de l'attache 4 à la partie supérieure du tablier 1 constituent avec le corps de ladite attache un élément monolithique, ou encore constituent un élément distinct prévu pour être démontable.

Aussi, la dernière lame inférieure 9 de l'attache 4 constitue une mâchoire de fixation apte à coopérer avec un profil de forme en crochet de la lame supérieure du tablier 1.

Selon un mode de réalisation, l'attache 4 conforme à l'invention peut être complétée par une liaison ressort, distincte, prévue entre le tambour 3 et la lame supérieure du tablier. Cette liaison ressort a pour fonction de pousser vers le bas et mettre la dernière lame supérieure du tablier en bonne position, notamment dans les coulisses du tablier.

Cette liaison ressort peut être de même longueur que l'attache 4 conforme à l'invention et se cambrer en position basse. Elle trouvera un intérêt particulier en cas de tablier léger pour lequel les dernières lames supérieures peuvent s'arc-bouter dans les coulisses.

Naturellement, d'autres modes de mise en oeuvre à la portée de l'homme de l'art, auraient pu être envisagés sans pour autant sortir du cadre de l'invention.

## Revendications

1. Volet roulant de protection pour ouverture, constitué essentiellement par un tablier (1) articulé et un tambour récepteur (3), ledit tablier étant guidé, au moins en partie, dans un cadre placé dans ladite ouverture, apte à s'enrouler autour du tambour récepteur (3) et apte à être bloqué en rotation, ledit volet, roulant présentant au moins une attache (4) prévue entre un point d'accroche (5) du tambour (3) et la partie supérieure (6) du tablier (1), ladite attache (4) étant constituée par des lames rigides (41) contiguës, disposées parallèles, liées entre elles par des moyens (7') de liaison souple, permettant à ladite attache (4) de s'enrouler autour dudit tambour (3) lorsque le tablier est en position haute, et de se rigidifier en un certain rayon de courbure lorsque le tablier est en position basse, afin d'empêcher tout relevage involontaire ou intempestif de ce dernier, **caractérisé en ce que** :
- l'attache (4) présente une longueur égale ou supérieure à la distance de montage séparant le point d'accroche (5) du tambour (3) et ladite partie supérieure (6) du tablier (1) lorsque ce dernier est en position basse,
- l'attache (4) présente en outre des moyens de réglage pour adapter automatiquement une dimension adéquate de ladite attache entre ledit point d'accroche (5) et ladite partie supérieure (6) du tablier lorsque ce dernier est en position basse,
- lesdits moyens de réglage sont constitués, au niveau du point d'accroche (5), par des moyens (10, 11) de blocage unidirectionnel aptes à bloquer l'attache (4) pour unedite longueur d'attache adéquate lorsque le tambour est actionné en rotation dans le sens de déroulement du tablier (1), et aptes à glisser sous l'action du poids du tablier (1) lorsque le tambour (3) est actionné en rotation dans le sens d'enroulement du tablier (1), lesdits moyens de blocage unidirectionnel étant constitués par un cavalier (10) de fixation assujetti audit tambour (3) et une denture transversale disposée longitudinalement à l'attache sur lesdites lames rigides (4), ledit cavalier (10) étant apte à coopérer avec ladite denture transversale,
- l'extrémité supérieure de l'attache (4) présente des moyens de butée (8) aptes à coopérer directement ou indirectement avec le tambour (3) au niveau du point d'accroche (5) de telle façon à permettre le relevage du tablier (1) lorsque le tambour (3) est actionné en rotation dans le sens d'enroulement.

2. Volet roulant selon la revendication 1, dans lequel le cavalier (10) de fixation présente au moins une aile de retour 17 apte à glisser ou se bloquer suivant le sens de déplacement de l'attache (4) par rapport à la denture transversale (11).

3. Volet roulant, selon la revendication 2, dans lequel le cavalier (10) est constitué par deux éléments de fixation (23) chacun des éléments (23) présentant ladite aile de retour (17).

4. Volet roulant selon la revendication 3, dans lequel chaque élément de fixation (23) présente une partie inférieure (18) insérable à coulissement dans un rail en Ω (19) du tambour (3).

5. Volet roulant selon la revendication 3 ou 4, dans lequel les lames rigides (41) présentent, au niveau d'une zone dorsale ne coopérant pas avec l'aile de retour (17) desdits éléments de fixation (23), une portion centrale (20) sans denture.

6. Volet roulant selon l'une des revendication 1 à 5, dans lequel les moyens de butée (8) sont constitués par des saillies de l'attache (4), aptes à coopérer avec le cavalier (10).

7. Volet roulant selon l'une des revendications 1 à 6, dans lequel lesdites lames rigides (41) et les moyens de liaison (7') constituent un élément monolithique, les moyens (7') de liaison souple étant réalisés dans la masse au moyen d'évidements constituant des affaiblissements de section.

8. Volet roulant selon l'une des revendications 1 à 6, dans lequel les lames rigides (41) contiguës sont assujetties à au moins un élément souple rapporté.

9. Volet roulant selon la revendication 7, dans lequel l'attache (4) présente des moyens de fixation (9) à la partie supérieure du tablier (1), lesdits moyens de fixation (9) constituant avec le corps de l'attache (4) un élément monolithique, ou encore constituant un élément distinct prévu pour être démontable.

10. Volet roulant selon l'une des revendications 1 à 9 présentant en outre, une liaison ressort, distincte de l'attache (14) prévue entre le tambour (3) et la lame supérieure du tablier (1) de volet roulant apte à se cambrer en position basse pour pousser vers le bas et mettre en position la dernière lame supérieure dudit tablier.

## Patentansprüche

1. Rollladen zum Schutz einer Öffnung, im Wesentlichen bestehend aus einem gegliederten Panzer (1) und einer Aufnahmetrommel (3), wobei der Panzer mindestens teilweise in einem Rahmen geführt wird, der in der Öffnung angeordnet ist, und in der Lage ist, sich um die Aufnahmetrommel (3) herum aufzurollen, und in der Lage ist, drehmäßig blockiert zu werden, wobei der Rollladen mindestens ein Verbindungselement (4) aufweist, das zwischen einem Einhängepunkt (5) der Trommel (3) und dem oberen Teil (6) des Panzers (1) bereitgestellt wird; wobei das Verbindungselement (4) aus anliegenden starren Lamellen (41) besteht, die parallel angeordnet sind und untereinander durch biegsame Verbindungsmittel (7') verknüpft sind, wodurch sich das Verbindungselement (4) um die Trommel (3) herum aufrollen kann, wenn sich der Panzer in der oberen Position befindet, und sich mit einem gewissen Krümmungsradius versteifen kann, wenn sich der Panzer in der unteren Position befindet, um ein eventuelles ungewolltes oder unzeitiges Hochziehen desselben zu verhindern, **dadurch gekennzeichnet, dass**
- das Verbindungselement (4) eine Länge aufweist, die gleich oder größer als der Einbauabstand ist, der den Einhängepunkt (5) der Trommel (3) und den oberen Teil (6) des Panzers (1) trennt, wenn sich dieser in der unteren Position befindet,
- das Verbindungselement (4) ferner Einstellungsmittel aufweist, um automatisch eine passende Dimension des Verbindungselements zwischen dem Einhängepunkt (5) und dem oberen Teil (6) des Panzers anzupassen, wenn sich dieser in der unteren Position befindet,
- die Einstellungsmittel am Einhängepunkt (5) aus einseitig gerichteten Blockierungsmitteln (10, 11) bestehen, die in der Lage sind, das Verbindungselement (4) über eine passende Verbindungslänge zu blockieren, wenn die Trommel in Abrollrichtung des Panzers (1) drehmäßig betätigt wird, und die in der Lage sind, unter der Einwirkung des Gewichts des Panzers (1) zu gleiten, wenn die Trommel (3) in Aufrollrichtung des Panzers (1) drehmäßig betätigt wird, wobei die einseitig gerichteten Blockierungsmittel aus einer Befestigungsbrücke (10), die an der Trommel (3) festgemacht ist, und aus einer Querverzahnung, die in Längsrichtung an dem Verbindungselement (4) auf den starren Lamellen angeordnet ist, wobei die Brücke (10) in der Lage ist, mit der Querverzahnung zusammenzuwirken,
- das obere Ende des Verbindungselements (4) Anschlagsmittel (8) aufweist, die in der Lage sind, direkt oder indirekt mit der Trommel (3) an dem Einhängepunkt (5) derart zusammenzuwirken, dass sie das Hochziehen des Panzers (1) ermöglichen, wenn die Trommel (3) in Aufrollrichtung drehmäßig betätigt wird.

2. Rollladen nach Anspruch 1, wobei die Befestigungsbrücke (10) mindestens einen Rückflügel (17) umfasst, der in der Lage ist, in der Bewegungsrichtung des Verbindungselements (4) im Verhältnis zu der Querverzahnung (11) zu gleiten oder zu blockieren.

3. Rollladen nach Anspruch 2, wobei die Brücke (10) aus zwei Befestigungselementen (23) besteht, wobei jedes der Elemente (23) den Rückflügel (17) aufweist.

4. Rollladen nach Anspruch 3, wobei jedes Befestigungselement (23) einen unteren Teil (18) aufweist, der gleitend in eine Ω-förmige Schiene (19) des Panzers (3) einsetzbar ist.

5. Rollladen nach Anspruch 3 oder 4, wobei die starren Lamellen (41) an einer Rückenzone, die nicht mit dem Rückflügel (17) der Befestigungsmittel (23) zusammenwirkt, einen mittleren Abschnitt (20) ohne Verzahnung aufweisen.

6. Rollladen nach einem der Ansprüche 1 bis 5, wobei die Anschlagsmittel (8) aus Vorsprüngen des Verbindungselements (4) bestehen, die in der Lage sind, mit der Brücke (10) zusammenzuwirken.

7. Rollladen nach einem der Ansprüche 1 bis 6, wobei die starren Lamellen (41) und die Verbindungsmittel (7') ein einstückiges Element bilden, wobei die biegsamen Verbindungsmittel (7') anhand von Aussparungen, die Querschnittsschwächungen bilden, aus derselben Masse ausgebildet werden.

8. Rollladen nach einem der Ansprüche 1 bis 6, wobei die anliegenden starren Lamellen (41) an mindestens einem angesetzten biegsamen Element festgemacht sind.

9. Rollladen nach Anspruch 7, wobei das Verbindungselement (4) Befestigungsmittel (9) an dem oberen Teil des Panzers (1) aufweist, wobei die Befestigungsmittel (9) mit dem Körper des Verbindungselements (4) ein einstückiges Element bilden, oder aber ein getrenntes Element bilden, das dazu gedacht ist, abnehmbar zu sein.

10. Rollladen nach einem der Ansprüche 1 bis 9, ferner aufweisend eine Federverbindung, die anders als das Verbindungselement (14) ist, das zwischen der Trommel (3) und der oberen Lamelle des Rollladenpanzers (1) bereitgestellt wird, der in der Lage ist, sich in der unteren Position zu wölben, um die letzte obere Lamelle des Panzers nach unten zu drücken und zu positionieren.

## Claims

1. Roller shutter for protecting an opening, substantially comprised of an articulated apron (1) and a receiving drum (3), said apron being guided, at least partially, into a frame placed in said opening, which can be rolled up around the receiving drum (3) and able to be blocked in rotation, said roller shutter having at least one fastener (4) provided between a hang point (5) of the drum (3) and the upper portion (6) of the apron (1), said fastener (4) being comprised of contiguous rigid blades (41), arranged in parallel, connected together by flexible bonds (7'), allowing said fastener (4) to be wound around said drum (3) when the apron is in high position, and to become rigid in a certain radius of curvature when the apron is in low position, in order to prevent any involuntary or untimely rising of the latter, **characterised in that**:
- the fastener (4) has a length greater than or equal to the mounting distance separating the hang point (5) of the drum (3) and said upper portion (6) of the apron (1) when the latter is in low position,
- the fastener (4) further has means for adjusting in order to automatically adapt a suitable dimension for said fastener between said hang point (5) and said upper portion (6) of the apron when the latter is in low position,
- said means for adjusting are comprised, at the level of the hang point (5), by a one-way blocker (10, 11) able to block the fastener (4) for a said suitable fastening length when the drum is activated in rotation in the unwinding direction of the apron (1), and able to slip under the action of the weight of the apron (1) when the drum (3) is activated in rotation in the winding direction of the apron (1), said one-way blocker being comprised of a fastening rider (10) secured to said drum (3) and transverse teeth arranged longitudinally with the fastener on said rigid blades (4), said rider (10) being able to cooperate with said transverse teeth,
- the upper end of the fastener (4) has means of abutment (8) able to cooperate directly or indirectly with the drum (3) at the level of the hang point (5) in such a way as to allow for the raising of the apron (1) when the drum (3) is activated in rotation in the winding direction.

2. Roller shutter according to claim 1, wherein the fastening rider (10) has at least one return wing (17) able to be slipped or blocked according to the direction of displacement of the fastener (4) in relation to the transverse teeth (11).

3. Roller shutter, according to claim 2, wherein the rider (10) is comprised of two fastening elements (23) with each of the elements (23) having said return wing (17).

4. Roller shutter according to claim 3, wherein each fastening element (23) has a lower portion (18) which can be inserted slidingly into a Ω-shaped rail (19) of the drum (3).

5. Roller shutter according to claim 3 or 4, wherein the rigid blades (41) have, on a dorsal zone that does not cooperate with the return wing (17) of said fastening elements (23), a central portion (20) without teeth.

6. Roller shutter according to one of claims 1 to 5, wherein the means for abutment (8) are comprised of protrusions of the fastener (4), able to cooperate with the rider (10).

7. Roller shutter according to one of claims 1 to 6, wherein said rigid blades (41) and the bonds (7') constitute a monolithic element, with the flexible bonds (7') being integrally made by means of recesses constituting sectional weaknesses.

8. Roller shutter according to one of claims 1 to 6, wherein the contiguous rigid blades (41) are secured to at least one added flexible element.

9. Roller shutter according to claim 7, wherein the fastener (4) has means for fastening (9) at the upper portion du apron (1), said means for fastening (9) constituting with the body of the fastener (4) a monolithic element, or constituting a separate element able to be dismounted.

10. Roller shutter according to one of claims 1 to 9 further having a connection spring, separate from the fastener (14) provided between the drum (3) and the upper blade of the apron (1) of the roller shutter able to be cambered in low position in order to push downwards and place in position the last upper blade of said apron.
